# EUROPÄISCHE PATENTSCHRIFT

(11) **EP 1 270 874 B1**
(45) Veröffentlichungstag und Bekanntmachung des Hinweises auf die Patenterteilung: **31.08.2005**
(21) Anmeldenummer: 01114599.2
(22) Anmeldetag: 18.06.2001
(51) Int. Cl.: F01D 9/02, F01D 9/06

(54) **Gasturbine mit einem Verdichter für Luft**
Gas turbine with an air compressor
Turbine à gaz avec un compresseur d'air

(43) Veröffentlichungstag der Anmeldung: 02.01.2003
(73) Patentinhaber: SIEMENS AKTIENGESELLSCHAFT, 80333 München (DE)
(72) Erfinder: Bland, Robert, Oviedo, FL 32765 (US); Ellis, Charles, Stuart,34994 Florida (US); Tiemann, Peter, 58452 Witten (DE)

(56) Entgegenhaltungen:
- FR-A- 1 110 063
- FR-A- 2 757 210
- US-A- 2 414 410
- US-A- 2 479 573
- US-A- 2 765 620
- US-A- 3 353 351
- US-A- 3 652 181
- US-A- 3 657 882
- US-A- 4 195 474

## Beschreibung

Die Erfindung betrifft eine Gasturbine mit einem Verdichter für Luft, die in einer Vielzahl von strömungstechnisch parallel geschalteten Brennkammern aufgeheizt ist, bevor sie über einen Überleitkanal einem Gaskanal in einer Turbine zuströmt.

In Gasturbinen wird üblicherweise zur Erzielung einer wirtschaftlichen Leistungsdichte angesogene Luft zunächst verdichtet und dann in Brennkammern aufgeheizt. Das dabei erzeugte Heißgas treibt dann eine Turbine.

Zur Erzielung eines guten Gesamtwirkungsgrads ist es u. a. erforderlich, Strömungsverluste bei der Führung der verdichteten Luft gering zu halten. Gleichzeitig sollen jedoch mit der verdichteten, noch nicht aufgeheizten Luft verschiedene Bauteile der Turbinenanlage gekühlt werden. So muß zur Vermeidung von Schäden beispielsweise ein Überleit- oder Verbindungskanal, durch den aus den Brennkammern abfließendes Heißgas zur Turbine strömt, vor Überhitzung geschützt werden.

In der US-PS 4,719,748 ist in Fig. 1 eine hierzu verbreitet eingesetzte Anordnung angegeben. Bei dieser Anordnung liegt ein langer Verbindungskanal zwischen einer Brennkammer und einem Turbineneinlass unmittelbar in einem Luftkanal, durch den komprimierte Luft zu einem Brenner fließt. Bei dieser Anordnung ist kein Diffusor zur Luftlenkung dargestellt und die Strömungsgeschwindigkeit der Luft ist bei Erreichen des Verbindungskanals weit abgesunken. Eine korrekte Kühlung ist demzufolge allenfalls bei relativ niedrigen Temperaturen des Heißgases möglich, weil höhere Temperaturen eine spezifische Strömungsgeschwindigkeit sowohl für die komprimierte Luft als auch für das Heißgas und eine spezifische Kanalhöhe und - ausrichtung für den Luftkanal erfordern. Eine ausreichende Kühlung ist soweit erkennbar bei dieser Lösung weder für die Ober- noch für die Unterseite des Verbindungskanals erreichbar, weil einerseits das Volumen des Luftkanals in diesem Bereich sehr groß ist und weil außerdem sowohl die Länge des zu kühlenden Kanalabschnitts als auch die von der komprimierten Luft nach dem Austritt aus einem Verdichter zurückzulegende Strecke verhältnismäßig lang ist.

Gegenstand der genannten US-PS 4,719,748 ist in den Fig. 2 bis 7 und der zugehörigen Beschreibung jedoch außerdem eine aufwendige Kühleinrichtung, bei der eine Brennkammer und ein von dieser zu einer Turbine führender Verbindungskanal durch eine zweite Wand gegen den Strom der komprimierten Luft abgedeckt sind. In dieser zweiten Wand sind eine Vielzahl von Öffnungen vorgesehen, durch die die komprimierte Luft gezielt auf die zu kühlenden Wandabschnitte gelenkt ist. Durch die für diese Lösung angegebenen Variationen für die Anzahl, die Größe und die Form dieser Öffnungen ist zwar eine gute Kühlung erreichbar, nachteilig ist aber ein hierbei nicht unerheblicher, unvermeidbarer Druckverlust der komprimierten Luft, weil diese wiederholt verzögert und wieder beschleunigt werden muß.

Eine andere Kühlmöglichkeit mit flüssigem Kühlmittel, die auch recht aufwendig ist, wird in der US-A-4,195,474 offenbart. Gegenstand dieser Druckschrift ist ein flüssigkeitsgekühlter Überleitkanal in einer Gasturbinenanlage. Der Überleitkanal, der Heißgase vom Brenner zum Turbineneingang leitet, besteht aus einem hohlen Bauteil, welches bedingt durch die Form des Brenners ein kreisförmiges Ende aufweist. Weiterhin weist das Bauteil ein rechteckiges Ende auf, welches im eingebauten Zustand dem Turbineneingang zugewandt ist. Das Bauteil weist eine Vielzahl von Kühlröhrchen auf, die auf der Innenseite des Hohlkörpers durch Löten angebracht sind. Diese Kühlröhrchen münden in ein gemeinsames Einlassrohr, das sich entlang der äußeren radialen Mittelachse des Bauteils erstreckt. Das Einlassrohr weist eine Einlassöffnung auf, durch die Kühlflüssigkeit, z.B. Wasser, in das Bauteil zu Kühlungszwecken eingeleitet wird. Entlang der inneren radialen Mittelachse des Körpers erstreckt sich ein Sammelrohr, das Öffnungen aufweist, durch die die Kühlflüssigkeit nach der Kühlung außerhalb des Bauteils abgeleitet wird.

Der Erfindung liegt nun die Aufgabe zugrunde, für eine Gasturbine der eingangs genannten Art eine Anordnung zu schaffen, in der ein unvermeidbarer Druckverlust im Strom der komprimierten Luft weiter verringert ist.

Diese Aufgabe ist erfindungsgemäß gelöst, in dem die verdichtete Luft in einem Luftkanal vom Austritt aus dem Verdichter bis zum Eintritt in die Brennkammern auf der gesamten Strecke mit annähernd konstanter Geschwindigkeit strömt. Zweckmäßigerweise ist dabei der Überleitkanal kürzer, als eine der Brennkammern im Durchmesser misst. Diese Lösung ist überraschend vorteilhaft, weil nicht nur der Druckabfall im Luftkanal, sondern darüber hinaus auch ein Druckabfall im Überleitkanal auf einen sehr geringen Wert abgesenkt sind. Dabei wird eine konstante Geschwindigkeit der Luft im Luftkanal dadurch erreicht, daß der wirksame Querschnitt des Luftkanals über die gesamte Strecke vom Austritt aus dem Verdichter bis zum Eintritt in die Brennkammern nahezu konstant ist.

Weitere zweckmäßige und/oder vorteilhafte Ausgestaltungen der Erfindung sind in den Ansprüchen 3 bis 14 angegeben.

Ein Ausführungsbeispiel der Erfindung ist anhand einer Zeichnung näher erläutert. Dabei zeigen
- Fig. 1: einen Ausschnitt einer Gasturbine im Längsschnitt,
- Fig. 2: einen Schnitt entlang der Linie II - II in Fig. 1,
- Fig. 3: einen Schnitt entlang der Linie III - III in Fig. 1 und
- Fig. 4: eine Ansicht in Richtung IV aus Fig. II auf eine dort nicht dargestellte äußere Umhüllung einer Brennkammer.

Ein ausschnittsweise dargestellter Läufer 1 einer Gasturbinenanlage rotiert um eine Achse 2. In einem Verdichter 3 komprimierte Luft verlässt diesen durch einen Kranz aus Leitschaufeln 4 und strömt in Richtung der Pfeile 5 zunächst durch einen im Querschnitt kreisringförmigen achsparallelen Kanalabschnitt 6 eines Luftkanals, der nach innen durch eine Wand 38 und nach außen durch eine Wand 39 begrenzt ist.

Am Ende dieses Kanalabschnitts 6 passiert die verdichtete Luft Stege 7. Die Stege 7 tragen einen ringförmigen im Querschnitt C-förmigen Umlenker 8 und sind über Stege 7 im Ende des Kanalabschnitts 6 verankert. Ein im Ende des Kanalabschnitts 6 liegender Schenkel 9 des Querschnitts vom Umlenker 8 bildet mit seinem stromauf gewandten Rand 9 eine um einen zur Achse 1 konzentrischen Kreis geschwungene Wellenlinie 37. Die Wanddicke des Umlenkers 8 nimmt, ausgehend vom Rand 9 bis zu seiner Mitte, stark zu und ist auch in Umfangsrichtung des Umlenkers 8 nicht konstant, sondern wellenartig zu- und abnehmend.

Radial über dem Umlenker 8 sind Brennkammern 10 zur Aufheizung der verdichteten Luft angeordnet. Ein radial außen liegender Querschnittsschenkel des Umlenkers 8 ist im wesentlichen an die Kontur der Brennkammern angepasst und bildet mit seinem freien Ende einen wellenförmigen Rand 35. Dieser äußere Querschnittsschenkel des Umlenkers 8 ist darüber hinaus auch in sich wellenförmig gestaltet, wobei die so gebildeten Wellen gegenüber den Wellen der Wellenlinie 37 gegenhäufig sind, wie besonders gut aus Fig. 3 ersichtlich ist.

Die besondere Form des Umlenkers 8 mit in seiner Umfangsrichtung Wellen 35 bzw. 37 bildenden Schenkeln seines C-förmigen Querschnitts erzwingt in seinem Bereich eine Aufteilung des Luftstromes in einen Teilstrom 5a zur Oberseite der Brennkammern 10 und in einen Teilstrom 5b zur Unterseite der Brennkammern 10. Dabei liegt die Oberseite der Brennkammern 10, bezogen auf die Gasturbine, radial außen und entsprechend die Unterseite radial innen. Die Wegstrecken der Teilströme 5a und 5b sind etwa gleich groß, so daß alle Teile der Kühlluft vom Verdichter 3 bis zum Eintritt in die Brennkammern 10 gleich lange Wege zurückzulegen haben.

Jede der Brennkammern 10 stützt sich über Stege 11 von innen an einer äußeren Umhüllung 12 ab, die gleichzeitig die Außenwand eines Luftkanals 20 ist und eine Fortsetzung des Luftkanals 6 für die in Richtung der Pfeile 5 strömende Luft darstellt. Die Umhüllung 12 trägt an ihrem äußeren freien Ende eine Kappe 13, durch die die Luft in den Innenraum der Brennkammer 10 geführt ist.

Die Brennkammern 10 sind in Umfangsrichtung so dicht nebeneinander angeordnet, daß sich die äußeren Umhüllungen 12 an ihrem dem Läufer 1 zugekehrten Ende gegenseitig durchdringen müssten. Um die Brennkammern 10 mitsamt ihren äußeren Umhüllungen 12 trotzdem soweit wie gewünscht in Richtung auf den Läufer 1 schieben zu können, sind an den äußeren Umhüllungen 12 Ausnehmungen 40 (Fig. 4) vorgesehen, in deren Bereich benachbarte Brennkammern 10 zwischen sich einen gemeinsamen Luftkanal 20 aufweisen.

Dem Innenraum der Brennkammern 10 ist außerdem durch eine nicht dargestellte Düse Brennstoff, beispielsweise ein brennbares Gas oder zerstäubter, flüssiger Brennstoff zugeführt, durch dessen Verbrennung die Luft in der Brennkammer 10 zu einem Heißgas 34 ausgeheizt wird.

Die Brennkammer 10 und die sie haltende äußere Umhüllung 12 sind in einem Stutzen 14 in einer Gehäuseschale 15 gelagert und über einen mit der äußeren Umhüllung 12 fest verbundenen Flansch 16 auf dem äußeren Ende des Stutzens 14 fixiert. Ein inneres Ende 36 der Brennkammer 10 liegt abgedichtet in einem Überleitkanal 17, der den Ausgang der Brennkammer 10 mit einem im Querschnitt kreisringförmigen Gaskanal 18 in einer Turbine verbindet. Um den Gaskanal 18 auf seinem Umfang möglichst gleichmäßig mit Heißgas 34 zu beaufschlagen, ist eine Vielzahl von beispielsweise 10 bis 30 Brennkammern 10 gleichmäßig auf den Umfang der Turbinenanlage verteilt und sind deren Einmündungen in den Überleitkanal 17 durch einen in Richtung auf den Gaskanal 18 offenen Umfangskanal 19 miteinander verbunden. Der Überleitkanal 17 ist durch dünne Stege 21 an einem Leitteil 22 der Turbine verankert.

Um die in Richtung der Pfeile 5 strömende komprimierte Luft möglichst verlustarm aus dem Kanalabschnitt 6 in die die Brennkammern 10 umhüllenden Kanäle 20 umzuleiten, trägt der Umlenker 8 einen in Richtung auf das freie Ende der Brennkammern 10 weisenden Querschnittsschenkel. Dessen Rand 35 folgt wellenförmig in geringem Abstand der Kontur des Überleitkanals 17 und den Konturen der in diesen einmündenden Enden 16 der Brennkammern 10. Auf diese Art und Weise ist der Luftstrom aus dem Kanalabschnitt 6 um mehr als 90° in eine Richtung parallel zu den Achsen der Brennkammern 10 umgelenkt. Dadurch sind die Brennkammern 10 mit ihren Achsen ohne besondere Nachteile stark geneigt gegen die Achse 1 positionierbar, wobei sie mit deren verdichterseitigem Ende einen spitzen Winkel einschließen, so daß sie auf einem zur Achse 2 konzentrischen Kegelmantel liegen.

Das Leitteil 22 und ein Leitteil 23 sind in einer Gehäuseschale 24 gelagert und sind durch Sicherungsklötze 25 gegen Rotation gesichert. Andererseits sind die Leitteile 22 und 23 jedoch durch beispielsweise hydraulische oder pneumatische Motoren 26 achsparallel über geringe Distanzen verschiebbar, wobei ein Flansch 27 elastisch verformt ist und mit in ihm gespeicherter Verformungsenergie zur Rückstellung des Leitteiles 22 bzw. 23 dient. Ein von den Gehäuseschalen 15 und 24 umfaßtes Volumen ist durch Trennwände 28 in Kammern unterteilt.

Die Leitteile 22 und 23 haben eine trichterartige Gestalt und tragen auf ihrer Innenseite in Leitringen 29 befestigte Leitschaufeln 30, deren den Leitringen 29 gegenüberliegende Enden durch Ringe 31 fest miteinander verbunden sind. Zwischen einander benachbarten Kränzen aus Leitschaufeln 30 ist je ein Kranz aus auf dem Läufer 1 verkeilten Laufschaufeln 32 vorgesehen, deren freien Spitzen Leitringe 33 gegenüberliegen. Dabei bilden die Leitringe 29 und 33 eine äußere und die Ringe 31, zusammen mit Füssen der Laufschaufeln 32, eine innere Begrenzung des Gaskanals 18 für das Heißgas 34 in der Turbine.

Unmittelbar dem Heißgas 34 ausgesetzte Teile der Turbinenanlage sind über nicht dargestellte Kanäle üblicherweise durch Anzapfluft aus dem Verdichter oder aus dem Kanalabschnitt 6 gekühlt. In besonderen Einsatzfällen sind, soweit erforderlich, auch unmittelbar an den Überleitkanal 17 angrenzende, in einem toten Winkel des Luftstroms nahe dem Umlenker 8 liegende Taschen auf diese Art gekühlt. Diese Taschen sind dann zweckmäßig durch nicht dargestellte Trennwände vom Luftkanal getrennt, so daß dessen freier und wirksamer Querschnitt gerade im Bereich des Überleitkanal 17 genauer an den Querschnitt des Kanalabschnitts 6 bzw. die Summe der Einzelquerschnitte der Kanäle 20 anpassbar ist. Dieser Querschnitt ist darüber hinaus durch Variation der Wanddicke des Umlenkers 8 sowohl in dessen Umfangsrichtung als auch in dessen Querschnitt genau einstellbar.

Da der Querschnitt des Kanalabschnitts 6 und die Summe der Einzelquerschnitte der Kanäle 20 mindestens annähernd gleich groß sind, ist in diesen Kanalabschnitten eine konstante, gleich große Strömungsgeschwindigkeit für die verdichtete Luft gewährleistet. Diese Strömungsgeschwindigkeit ist durch die besondere Form des im Querschnitt C-förmigen Umlenkers 8 auch während der Umlenkung der verdichteten Luft um mehr als 90° beibehalten. Dadurch sind Verzögerungen und erneute Beschleunigen der verdichteten Luft vermieden und dadurch sind hierdurch bedingte Verluste stark vermindert.

## Patentansprüche

1. Gasturbine mit einem Verdichter für Luft, die in einer Vielzahl von strömungstechnisch parallel geschalteten Brennkammern (10) aufgeheizt ist, bevor sie über einen Überleitkanal (17) einem Gaskanal (18) in einer Turbine zuströmt,
**dadurch gekennzeichnet, daß** die verdichtete Luft in einem Luftkanal (6,20) vom Austritt (4) aus dem Verdichter bis zum Eintritt in die Brennkammern (10) auf der gesamten Strecke mit annähernd konstanter Geschwindigkeit strömt, wobei annähernd konstante Geschwindigkeit **dadurch** erreicht ist, dass der wirksame Querschnitt des Luftkanals (6,20) über die gesamte Strecke vom Austritt (4) aus dem Verdichter bis zum Eintritt in die Brennkammer (10) nahezu konstant ist.

2. Gasturbine nach Anspruch 1,
**dadurch gekennzeichnet, daß** der Luftkanal (6,20) im Bereich des Überleitkanals (17) für die strömende Luft eine Richtungsänderung von mehr als 90° erzwingt und daß im Luftkanal (6,20) lediglich in diesem Bereich ein Umlenker (8) vorgesehen ist.

3. Gasturbine nach einem der Ansprüche 1 bis 2,
**dadurch gekennzeichnet, daß** der Umlenker (8) von einem im Querschnitt C-förmigen Ring dargestellt ist.

4. Gasturbine nach einem der Ansprüche 1 bis 3,
**dadurch gekennzeichnet, daß** die Wanddicke des Umlenkers (8) sowohl im Querschnitt als auch in Umfangsrichtung sehr unterschiedlich ist und **dadurch** in seinem Bereich einen wirksamen Querschnitt des Luftkanals an dessen konstanten Querschnitt angleicht.

5. Gasturbine nach einem der Ansprüche 1 bis 4,
**dadurch gekennzeichnet, daß** ein Schenkel vom Querschnitt des Umlenkers (8) mit seinem freien Ende (9) auf einem zur Turbinenachse (2) konzentrischen Zylindermantels liegt und daß der andere Schenkel mit seinem freien Ende (35) wellenförmig in geringem Abstand Konturen der Brennkammern (10) folgt.

6. Gasturbine nach einem der Ansprüche 1 bis 5,
**dadurch gekennzeichnet, daß** der den Konturen der Brennkammern (10) folgende Schenkel des C-förmigen Querschnitts mit wellenförmigem Rand (35) für seine Länge jeweils unter einer Brennkammerachse ein Minimum und jeweils unter einem Zwischenraum zwischen benachbarten Brennkammern (10) ein Maximum erreicht.

7. Gasturbine nach einem der Ansprüche 1 bis 6,
**dadurch gekennzeichnet, daß** der Luftkanal (26) in mehr als 10 bis zu 30 gleichmäßig auf den Umfang der Turbine verteilte Brennkammern (10) mündet.

8. Gasturbine nach einem der Ansprüche 1 bis 7,
**dadurch gekennzeichnet, daß** eine mittlere Länge eines aufgeheizten Gasstromes (34) innerhalb des Überleitkanals (17) vom Ausgang (16) der Brennkammern (10) bis zum Eintritt in einen Gaskanal (18) in der Turbine etwa gleich der doppelten Weite dieses Gaskanals (18) am Eintritt in die Turbine ist, so daß die Länge dieses Gasstromes (34) in dem Überleitkanal (17) kürzer ist als der Durchmesser einer der Brennkammern (10).

9. Gasturbine nach einem der Ansprüche 1 bis 8,
**dadurch gekennzeichnet, daß** Achsen der Brennkammern (10) auf einem Kegelmantel liegen und mit der Turbinenachse (2) einen spitzen Winkel einschließen.

10. Gasturbine nach einem der Ansprüche 1 bis 9,
**dadurch gekennzeichnet, daß** der Luftkanal auf der Strecke vom Umlenker (8) bis zur Mündung in die Brennkammern (10) in eine der Anzahl der Brennkammern (10) gleiche Anzahl von Teilluftkanälen (20) aufgefächert ist, die zusammen annähernd den konstanten Querschnitt des Luftkanals (6) aufweisen.

11. Gasturbine nach einem der Ansprüche 1 bis 10,
**dadurch gekennzeichnet, daß** sich die Teilluftkanäle (20) von benachbarten Brennkammern an deren turbinenseitigem Ende (16) gegenseitig durchdringen, indem Außenwände (12) der Teilluftkanäle (20) in diesem Bereich mit einer entsprechenden Ausnehmung versehen sind.

12. Gasturbine nach einem der Ansprüche 1 bis 11,
**dadurch gekennzeichnet, daß** der Umlenker (8) über seinen stromauf im Luftkanal (6) liegenden Querschnittsschenkel (9) von Stegen (7) getragen ist, die etwa radial im Ende eines im Querschnitt kreisringförmigen Abschnitts des Luftkanals (6) angeordnet sind.

13. Gasturbine nach einem der Ansprüche 1 bis 12,
**dadurch gekennzeichnet, daß** Querschnittsschenkel des im Querschnitt C-förmigen Umlenkers (8) in Umfangsrichtung einander gegenläufige Wellenlinien bilden, deren Wellenlänge dem Abstand der Brennkammern voneinander entspricht.

## Claims

1. Gas turbine with a compressor for air, which is heated in a plurality of combustion chambers (10) connected in parallel with respect to flow, before it flows via a transfer duct (17) to a gas duct (18) in a turbine, **characterized in that** the compressed air flows with approximately constant velocity over the whole distance in an air duct (6, 20) from the outlet (4) of the compressor to the inlet into the combustion chambers (10), approximately constant velocity being achieved by that the effective cross section of the air duct (6, 20) being almost constant over the whole distance from the outlet (4) of the compressor to the inlet into the combustion chamber (10).

2. Gas turbine according to Claim 1, **characterized in that** the air duct (6, 20) enforces a change in direction of more than 90° on the air flowing in the region of the transfer duct (17) and **in that** a deflector (8) is provided in the air duct (6, 20) in this region only.

3. Gas turbine according to one of Claims 1 to 2, **characterized in that** the deflector (8) is represented by a C-shaped cross section ring.

4. Gas turbine according to one of Claims 1 to 3, **characterized in that** the wall thickness of the deflector (8) is very different both in cross section and in the peripheral direction and, by this means, matches an effective cross section of the air duct in its region to the constant cross section of the air duct.

5. Gas turbine according to one of Claims 1 to 4, **characterized in that** the free end (9) of one arm of the cross section of the deflector (8) is located on a cylindrical envelope concentric with the turbine centre line (2) and **in that** the free end (35) of the other arm follows, in wave shape and at a small distance, contours of the combustion chambers (10).

6. Gas turbine according to one of Claims 1 to 5, **characterized in that** the arm of the C-shaped cross section following the contours of the combustion chambers (10) with wave-shaped edge (35) over its length respectively achieves a minimum under a combustion chamber centre line and respectively achieves a maximum under an intermediate space between adjacent combustion chambers (10).

7. Gas turbine according to one of Claims 1 to 6, **characterized in that** the air duct (26) opens into more than ten and up to thirty combustion chambers (10) evenly distributed over the periphery of the turbine.

8. Gas turbine according to one of Claims 1 to 7, **characterized in that** an average length of a heated gas flow (34) within the transfer duct (17) from the outlet (16) of the combustion chambers (10) to the inlet into a gas duct (18) in the turbine is approximately equal to twice the width of this gas duct (18) at the inlet into the turbine, so that the length of this gas flow (34) in the transfer duct (17) is shorter than the diameter of one of the combustion chambers (10).

9. Gas turbine according to one of Claims 1 to 8, **characterized in that** centre lines of the combustion chambers (10) are located on a conical envelope and include an acute angle with the turbine centre line (2).

10. Gas turbine according to one of Claims 1 to 9, **characterized in that** the air duct fans out, along the distance from the deflector (8) to the opening into the combustion chambers (10), into a number of partial air ducts (20) equal to the number of the combustion chambers (10), which partial air ducts (20) together have approximately the constant cross section of the air duct (6).

11. Gas turbine according to one of Claims 1 to 10, **characterized in that** the partial air ducts (20) of adjacent combustion chambers penetrate each other at their turbine end (16), while outer walls (12) of the partial air ducts (20) are provided with a corresponding recess in this region.

12. Gas turbine according to one of Claims 1 to 11, **characterized in that** the deflector (8) is supported by struts (7) by means of its cross-sectional arm (9) located upstream in the air duct (6), which struts are arranged approximately radially in the end of a circular cross section of the air duct (6).

13. Gas turbine according to one of Claims 1 to 12, **characterized in that** cross-sectional arms of the C-shaped cross section deflector (8) form wavy lines opposite to one another in the peripheral direction, the wave length of which waves corresponds to the distance of the combustion chambers from one another.

## Revendications

1. Turbine à gaz ayant un compresseur pour de l'air qui est chauffé dans une pluralité de chambres (10) de combustion montées en parallèle du point de vue de la technique des fluides avant d'être envoyé par l'intermédiaire d'un canal (17) de passage à un canal (18) pour du gaz dans une turbine,
**caractérisée en ce que** l'air comprimé passe dans un canal (6, 20) pour de l'air de la sortie du compresseur à l'entrée dans les chambres (10) de combustion sur toute l'étendue à une vitesse à peu près constante, la vitesse à peu près constante étant obtenue par le fait que la section transversale efficace du canal (6, 20) pour de l'air est, sur toute l'étendue de la sortie (4) du compresseur à l'entrée dans les chambres (10) de combustion, à peu près constante.

2. Turbine à gaz suivant la revendication 1,
**caractérisée en ce que** le canal (6, 20) pour de l'air oblige, dans la zone du canal (17) de passage, l'air en écoulement à effectuer un changement de direction de plus de 90° et **en ce qu'**il est prévu dans le canal (6, 20) pour de l'air un déflecteur (8) seulement dans cette zone.

3. Turbine à gaz suivant l'une des revendications 1 à 2,
**caractérisée en ce que** le déflecteur (8) est représenté par un anneau de section transversale en forme de C.

4. Turbine à gaz suivant l'une des revendications 1 à 3,
**caractérisée en ce que** l'épaisseur de paroi du déflecteur (8) est très différente tant en section transversale que dans la direction du pourtour et égalise ainsi dans sa zone une section transversale efficace du canal pour de l'air à sa section transversale constante.

5. Turbine à gaz suivant l'une des revendications 1 à 4,
**caractérisée en ce qu'**une branche de la section transversale du déflecteur (8) s'applique par son extrémité (9) libre sur une surface latérale cylindrique concentrique à l'axe (2) de la turbine et **en ce que** l'autre branche suit par son extrémité (35) libre de manière ondulée à une petite distance des contours des chambres (10) de combustion.

6. Turbine à gaz suivant l'une des revendications 1 à 5,
**caractérisée en ce que** la branche, suivant les contours des chambres 10 de combustion de la section transversale en forme de C ayant un bord (35) de forme ondulée, atteint pour sa longueur, respectivement, sous un axe de chambre de combustion un minimum et, respectivement, sous un espace intermédiaire entre des chambres (10) de combustion voisines un maximum.

7. Turbine à gaz suivant l'une des revendications 1 à 6,
**caractérisée en ce que** le canal (26) pour de l'air débouche dans plus de 10 à 30 chambres (10) de combustion réparties uniformément sur le pourtour de la turbine.

8. Turbine à gaz suivant l'une des revendications 1 à 7,
**caractérisée en ce qu'**une longueur moyenne d'un courant (34) de gaz chauffé dans le canal (17) de passage de la sortie (16) des chambres (10) de combustion à l'entrée dans un canal (18) pour du gaz dans la turbine est à peu près égale au double de la largeur de ce canal (18) pour du gaz à l'entrée dans la turbine, de sorte que la longueur de ce courant (34) de gaz dans le canal (17) de passage est plus petite que le diamètre de l'une des chambres (10) de combustion.

9. Turbine à gaz suivant l'une des revendications 1 à 8,
**caractérisée en ce que** des axes des chambres (10) de combustion se trouvent sur une surface latérale conique et font un angle aigu avec l'axe (2) de la turbine.

10. Turbine à gaz suivant l'une des revendications 1 à 9,
**caractérisée en ce que** le canal pour de l'air, sur la zone allant du déflecteur (8) à l'embouchure dans les chambres (10) de combustion, est réparti en éventail en un nombre de sous-canaux (20) pour de l'air égal au nombre des chambres (10) de combustion et ayant ensemble à peu près la section transversale constante du canal (6) pour de l'air.

11. Turbine à gaz suivant l'une des revendications 1 à 10,
**caractérisée en ce que** les sous-canaux (20) pour de l'air de chambres de combustion voisines se traversent mutuellement à leur extrémité (16) du côté de la turbine par le fait que des parois (12) extérieures des sous-canaux (20) pour de l'air sont munies dans cette zone d'un évidement adéquat.

12. Turbine à gaz suivant l'une des revendications 1 à 11,
**caractérisée en ce que** le déflecteur (8) est porté sur sa branche (9) de section transversale se trouvant en amont dans le canal (6) pour de l'air par des barrettes (7) qui sont disposées à peu près radialement à l'extrémité d'un tronçon du canal (6) pour de l'air, qui a une section transversale de forme annulaire circulaire.

13. Turbine à gaz suivant l'une des revendications 1 à 12,
**caractérisée en ce que** la branche de la section transversale du déflecteur (8) en forme de C en section transversale forme dans la direction du pourtour des lignes ondulées, mutuellement opposées, dont la longueur d'ondulation correspond à la distance d'une chambre de combustion à l'autre.
